# EUROPÄISCHE PATENTSCHRIFT

(11) **EP 0 321 779 B1**
(45) Veröffentlichungstag und Bekanntmachung des Hinweises auf die Patenterteilung: **11.03.1992**
(21) Anmeldenummer: 88120388.9
(22) Anmeldetag: 07.12.1988
(51) Int. Cl.: E05D 3/06, E05D 1/04

(54) **Gelenkverbindung aus mindestens zwei Strangpressprofilen**
Hinged connection made from at least two extruded profiles
Liaison articulée composée d'au moins deux profilés extrudés

(30) Priorität: 10.12.1987 DE 3741844
(43) Veröffentlichungstag der Anmeldung: 28.06.1989
(73) Patentinhaber: VAW Aluminium AG, D-53117 Bonn (DE)
(72) Erfinder: Elsner, Olaf, Dipl.-Ing., D-5300 Bonn - 1 (DE)
(74) Vertreter: Müller-Wolff, Thomas, Dipl.-Ing.

(56) Entgegenhaltungen:
- EP-A- 0 014 361
- DE-U- 8 633 829
- FR-A- 2 311 914
- US-A- 2 952 313
- US-A- 4 679 277

## Beschreibung

Die Erfindung betrifft eine Gelenkverbindung und eine daraus hergestellte Faltwand bzw. Falttor aus mindestens 2 Profilen und einem weiteren Klemmprofil, das als zweiteilige Achse für die beiden Lagerschalen des Gelenks ausgebildet ist, wobei die Profile an der Stoßebene zur Gelenkseite je eine sicherförmige Nut und parallel zur Stoßebene je einen zur Profilseite hin geöffneten hakenförmigen Fortsatz aufweisen, wobei der Außenbogen der sichelförmigen Nut auf einem Umkreis liegt, der die Stoßebene und die gelenkseitige Außenfläche der Profile berührt und die Innenfläche des hakenförmigen Fortsatzes als eine konzentrisch zum Umkreis liegende zylinderförmige Nut ausgebildet ist und wobei ferner das Klemmprofil aus einem im Querschnitt C-förmigen Profil mit je einem Auslaufende und je einer der anderen gegenüberliegenden Gleitfläche versehen ist und bei dem das Klemmprofil mit den Auslaufenden in den Innenflächen der hakenförmigen Fortsätze drehbar gelagert ist.

Eine Gelenkverbindung der eingangs genannten Art ist aus der US-A-4,679,277 bekannt. Mit dieser Gelenkverbindung sind jedoch keine formschlüssigen Verbindungen an den Stirnseiten möglich und auch keine glatten Außenflächen im gestreckten Zustand der Gelenkprofile. Ferner fehlt der bekannten Gelenkverbindung ein definierter Anschlag in den jeweiligen Endpositionen.

Aus der FR-A-2 311 914 ist ein Türscharnier bekannt, bei dem ebenfalls kein bündiges und flächiges Aufeinanderliegen der Türprofile im gefalteten Zustand möglich ist. Äußere Einwirkungen in Form von Schmutz und Staub können daher ungehindert das Gelenkinnere erreichen.

Für die Verwendung der Gelenkverbindungen bei großflächigen Profilen wie z.B. Schiebetüren, Falttoren, Ladebordwänden oder Frachtraumabdeckungen müssen sehr steife, hohen mechanischen Anforderungen genügende Konstruktionen gewählt werden. Diese sollen sowohl im gefalteten als auch im gestreckten Zustand der Gelenkteile hohe Belastungen, insbesondere Querkraftbeanspruchungen aufnehmen können. Dabei ist auch das Reibungsverhalten hinsichtlich des Verschleißes, des Kraftaufwandes und der Geräuschentwicklung beim Betätigen der Gelenkverbindung zu beachten.

Aufgabe der vorliegenden Erfindung ist es,eine Gelenkverbindungen mit einem Drehwinkel von mindestens 180° mit einer glatten Außenfläche der Profile im gestreckten Zustand zu entwickeln, die unempfindlich gegenüber äußeren Einwirkungen, wie Schmutz, Staub und Stoß ist, sowohl im gestreckten, wie im gefalteten Zustand hohe Querkraftbelastungen aufnehmen kann und ein verbessertes Reibungsverhalten aufweist.

Diese Aufgabe wird durch die in dem Patentanspruch 1 angegebenen Merkmale gelöst. Durch die besondere Gestaltung der T-förmig ausgebildeten Auslaufenden wird eine glatte Außenfläche im gestreckten Zustand der Gelenkteile und ein bündiger Abschluß bei gefalteter Anordnung ermöglicht. Die Positionierung der Gleit- bzw. Wälzflächen des Gelenkes zwischen den Metallprofilen auf verschiedenen Kreisradien gestattet es, daß nur ein Teilsegment die Wälz- bzw. Gleitflächenfunktion übernimmt und durch gleichzeitige Verwendung von Gleitprofilen an wenigstens einer der beiden Spitzen der T-förmigen Auslaufenden das Reibungsverhalten der Gelenkverbindung wesentlich verbessert wird.

Die Anwendungsfälle der vorliegenden Erfindung erstrecken sich auf den gesamten Bereich der beweglichen Scharnierund Gelenkkonstruktionen und liegen vorzugsweise bei Falttorsegmenten, Ladebordwänden oder Frachtraumabdeckungen im stationären Bereich oder im Transportbereich. Beispielsweise können Güterwagen mit Falttorsegmenten von bis zu 7 m Länge ausgerüstet werden, die eine Be- und Entladung über die gesamte Längsseitenebene ermöglichen. Bei mehreren miteinander gelenkig verbundenen Falttorsegmenten werden diese zieharmonikaartig zusammengefaltet. In diesem Zustand liegen sie flach aufeinander mit parallel verlaufendem Ober- und Unterteil.

Eine Faltwand mit einer Gelenkverbindung nach einem der Ansprüche 1 - 10 ist im Patentanspruch 11 beansprucht.

Im geschlossenen Zustand des Falttores geben die Gelenkverbindungen der Faltwand eine große Steifigkeit durch mehrfache Abstützung mit weit auseinanderliegenden Stützlinien in der Stoßebene.

Zur Vergrößerung der Steifigkeit im gestreckten Zustand können die Gelenke am Stoßende der sich berührenden Strangpreßprofile entlastet werden. Dies geschieht durch eine Verdickung auf der Wälzfläche für den Drehwinkelbereich von 0 - 10° , gemessen von der Null-Lage in gestrecktem Zustand bis zum Winkel von 10 ° beim Zusammenfalten des Gelenks.

Eine Sicherung gegen zusätzliches Verschieben der Strangpreßprofile im gestreckten Zustand wird durch eine Nut-Zapfenverbindung am Stoßende erreicht. Diese behindert die Drehbewegung nicht, da beim Abwälzen auf der Verdickung die Strangpreßprofile sofort voneinander abheben.

Im folgenden wird die Erfindung anhand von 3 Ausführungsbeispielen näher erläutert.

Es zeigen:
- Fig. 1:: Gelenkverbindung mit T-förmigen Auflaufenden des Klemmprofils (gestreckter Zustand)
- Fig. 2:: Gelenkverbindung mit T-förmigen Auslaufenden des Klemmprofils im zusammengefalteten Zustand
- Fig. 3:: Gelenkverbindung mit rohrförmigen Auslaufenden des Klemmprofils im gestreckten Zustand
- Fig. 4:: Gelenkverbindung mit rohrförmigen Auslaufenden des Klemmprofils im zusammengefalteten Zustand.

In Figuren 1 und 2 sind die Strangpreßprofile 1, 2 mittels eines im Querschnitt C-förmigen Klammerprofils (3) gelenkig miteinander verbunden. Das Klammerprofil (3) besteht aus einem oben- und einem untenliegenden Schenkel mit je einer abgerundeten Schenkelaußenfläche (6, 7), die mit jeweils einem zugehörigen T-förmig ausgebildeten Auslaufende (8, 9) verbunden ist. Die Schenkel des Klammerprofils (3) greifen in entsprechend ausgebildete Nuten (4, 5) am Kopfende der Profile (1, 2) ein. Die Schenkelaußenfläche (6, 7) des Profils (3) ist vorzugsweise als Kreissegment ausgebildet und gleitet beim Drehen des Gelenks in der entsprechenden Nut (4, 5), die ebenfalls Kreissegmentform aufweist.

Die Auslaufenden 8, 9 des Klammerprofils 3 sind vorzugsweise im Querschnitt zylindrisch ausgebildet und gleiten in entsprechend geformten Nuten 10, 11 eines hakenförmigen Fortsatzes 12, 13 am Kopfteil der Profile der 1, 2. Unter Anwendung der bei der Beschreibung eines Gelenks üblichen Begriffe "Welle" und "Lagerschale" lassen sich die Funktionen der Einzelteile im vorliegenden Fall wie folgt definieren:

Das erfindungsgemäße Gelenk zwischen zwei Strangpreßprofilen weist getrennte Funktionen mit innen- und außenliegenden Gleitflächen für Welle und Lagerschale auf. Die Welle wird durch das Klammerprofil 3 gebildet, die Lagerschale durch die Nuten 4, 5 bzw. 10, 11. Das Klammerprofil 3 hat an den Auslaufenden 8, 9 und an den Schenkeln 6, 7 jeweils getrennte Gleitflächen. Die Bezeichnung der Gleitflächen an den Auslaufenden als innere Gleitfläche und die an den Schenkeln liegende als äußere Gleitfläche bezieht sich auf die Funktion des Gelenks im gestreckten Zustand gemäß Fig. 1. Hier liegt die Gleitfläche zwischen den Auslaufenden 8, 9 und den Nuten 10, 11 "innen" und die Gleitfläche zwischen den Nuten 4, 5 und den Schenkeln 6, 7 "außen". bezogen auf den Querschnitt durch das erfindungsgemäße Gelenk. Die Auslaufenden des C-förmigen Klammerprofils 3 dienen als innere Wellensegmente und die Schenkelaußenfläche des Klammerprofils aus äußere Wellensegmente mit jeweils zugeordneten Gleitflächen. Die innere Gleitfläche korrespondiert mit den Nuten 10, 11, die als innere Lagerschalensegmente wirken. Die äußeren Gleitflächen werden durch die Nuten 4, 5 gebildet, die als äußere Lagerschalensegmente dienen.

Die geometrische Lage der inneren und äußeren Gleitflächen zueinander und bezüglich der Lage der Strangpreßprofile ist durch die Radien der jeweils zugehörigen Teilkreise definiert. Das äußere Lagerschalensegment liegt auf einem die Verlängerung der Strangpreßprofilaußenseite und die Trennlinie zwischen den Profilen berührenden Teilkreis. Das innere Lagerschalensegment liegt auf einem Teilkreis, der konzentrisch zum äußeren Teilkreis mit einer Radiusdifferenz von der Dicke des Klammerprofils 3 plus der Dicke des hakenförmigen Fortsatzes 12, 13 angeordnet ist.

Es ist besonders vorteilhaft, wenn die Auslaufenden des Klammerprofils (3) zylindrische Form haben und die Nuten (10, 11) im hakenförmigen Fortsatz (12, 13) einen Umschlingungswinkel von 180 - 210° aufweisen. Damit stellen das innere Lagerschalensegment und das äußere Lagerschalensegment etwa die Form einer halbierten zylinderförmigen Nut dar.

Die an den Stoßenden angedeuteten, abgerundeten Verdickungen (14, 15) sind beim gestreckten Profil als Kontakt- und Stützfläche wirksam. Beim Schwenken des Gelenks dienen sie als Wälzfläche bis zu einem Drehwinkel von max. 20° bezogen auf die Trennlinie zwischen den Strangpreßprofilen (1, 2).

An dem, den Verdickungen gegenüberliegenden Enden des Strangpreßprofils befindet sich am Stoßende eine Nut-Zapfenverbindung (16), die gleichzeitig auch als Labyrinthdichtung ausgebildet sein kann. Dieses bewirkt eine Entlastung des Gelenks bei auf die geschlossene Wand seitlich wirkenden Kräften.

In Fig. 2 sind die Strangpreßprofile (1, 2) im zusammengeklappten Zustand dargestellt, wobei die Strangpreßprofile plan aufeinanderliegen, während im gestreckten Zustand (Fig. 3) die Profile (1, 2) einen glatten Abschluß mit der Profilaußenwand bilden.

In den Figuren 3 und 4 ist ein Gelenk mit rohrförmig ausgebildeten Auslaufenden (29, 30) des Klemmprofils (3) dargestellt. Dadurch kann in besonders günstiger Weise eine Führung des Gelenks und damit des Falttores über seitlich eingesteckte Achsen ermöglicht werden.

Die in den vorstehend beschriebenen Figuren 1 - 4 dargestellten Gelenkverbindungen zeigen ein verbessertes Reibungsverhalten durch Verwendung der erfindungsgemäß ausgebildeten T-förmigen Auslaufenden. Dies bezieht sich einerseits auf den zu erwartenden Verschleiß des Gelenks und andererseits auf den Kraftaufwand bei Betätigung des Gelenks. Zusätzlich wird das klappernde Geräusch bei dem Aufeinanderschlagen von metallischen Flächen vermieden, wenn die in Kontakt stehenden Gelenkteile mindestens einseitig mit Gleitprofilen aus Kunststoff ausgerüstet sind.

So ist in Fig. 1 das Klemmprofil (3) mit T-förmig ausgebildeten Auslaufenden (8, 9) dargestellt, die sich auf den zugehörigen Flächen der Strangpreßprofile (1, 2) über entsprechend geformte Kunststoffprofile (18, 19, 38, 39) abstützen.

In Fig. 2 ist dasselbe Gelenk in aufgeklappter Position dargestellt. Die Kunststoffprofile (18, 19) bzw. (38, 39) sind hier in besonders günstiger Weise an den T-förmigen Auslaufenden (8, 9) durch eine Klipsverbindung befestigt.

## Patentansprüche

1. Gelenkverbindung aus mindestens 2 Profilen (1, 2) und einem weiteren Klemmprofil (3), das als 2-teilige Achse für die beiden Lagerschalen des Gelenks ausgebildet ist, wobei die Profile (1, 2) an der Stoßebene (17) zur Gelenkseite je eine sichelförmige Nut (4, 5) und parallel zur Stoßebene (17) je einen zur Profilseite hin geöffneten hakenförmigen Fortsatz (12, 13) aufweisen, wobei der Außenbogen der sichelförmigen Nut (4, 5) auf einem Umkreis liegt, der die Stoßebene (17) und die gelenkseitige Außenfläche der Profile (1, 2) berührt und die Innenfläche des hakenförmigen Fortsatzes (12, 13) als eine konzentrisch zum Umkreis liegende zylinderförmige Nut ausgebildet ist, und wobei ferner das Klemmprofil (3) aus einem im Querschnitt C-förmigen Profil mit je einem Auslaufende und je einer der anderen gegenüberliegenden Gleitfläche (6, 7) versehen ist, und daß das Klemmprofil (3) mit den Auslaufenden (8, 9) in den Innenflächen der hakenförmigen Fortsätze (10, 11) drehbar gelagert ist,
**dadurch gekennzeichnet,** daß die Auslaufenden (8, 9) des Klemmprofils (3) T-förmig ausgebildet sind, wobei je ein Schenkel der Auslaufenden mit der Innenfläche der hakenförmigen Fortsätze (10, 11) und je ein Schenkel mit der Innenfläche der Sichelförmigen Nut (4, 5) in Kontakt steht, und die Außenflächen der Gleitfläche (6, 7) in den Innenflächen der sichelförmigen Nuten (4, 5) drehbar gelagert sind, und daß wenigstens an einer der beiden Spitzen der jeweiligen T-förmigen Auslaufenden entsprechend geformte Gleitprofile (18, 19, 38, 39) angeordnet sind, und daß die Profile (1, 2) aus Strangpreßprofilen bestehen.

2. Gelenkverbindung nach Anspruch 1,
**dadurch gekennzeichnet,** daß das kein Gleitprofil aufweisende Auslaufende rohrförmig ausgebildet ist.

3. Gelenkverbindung nach einem der vorhergehenden Ansprüche,
**dadurch gekennzeichnet,** daß der Außenbogen der sichelförmigen Nut (4, 5) im wesentlichen die Form des ersten Quadranten des Umkreises aufweist.

4. Gelenkverbindung nach einem der vorhergehenden Ansprüche,
**dadurch gekennzeichnet,** daß die Länge des hakenförmigen Fortsatzes (12, 13) etwa dem Durchmesser des Umkreises abzüglich der Dicke des Klemmprofils (3) entspricht.

5. Gelenkverbindung nach einem der vorhergehenden Ansprüche,
**dadurch gekennzeichnet,** daß die zylinderförmige Nut im Fortsatz (12, 13) im Querschnitt gesehen die Form eines halben bis eines dreiviertel Zylinders einnimmt, wobei die Öffnung zur sichelförmigen Nut (4, 5) hin gerichtet ist.

6. Gelenkverbindung nach einem der vorhergehenden Ansprüche,
**dadurch gekennzeichnet,** daß die Außenkontur der Schenkel (6, 7) des Klemmprofils (3) die Form eines Viertelkreises aufweist.

7. Gelenkverbindung nach einem der vorhergehenden Ansprüche,
**dadurch gekennzeichnet,** daß die Auslaufenden (8, 9) des Klemmprofils (3) im Querschnitt gesehen die Form eines halben bis dreiviertel Zylinders aufweisen.

8. Gelenkverbindung nach einem der vorhergehenden Ansprüche,
**dadurch gekennzeichnet,** daß die Auslaufenden (8, 9) rechtwinklig zur Stoßebene (17) angeordnet sind.

9. Gelenkverbindung nach einem der vorhergehenden Ansprüche,
**dadurch gekennzeichnet,** daß die Strangpreßprofile (1, 2) im gestreckten Zustand auf abgerundeten Verdickungen (14, 15) an der Stoßebene (17) aufliegen.

10. Gelenkverbindung nach einem der vorhergehenden Ansprüche,
**dadurch gekennzeichnet,** daß die Strangpreßprofile (1, 2) an der Stoßebene eine Nut/Zapfenverbindung (16) aufweisen.

11. Faltwand oder Falttor mit einer Gelenkverbindung nach einem der vorhergehenden Ansprüche, bestehend aus mindestens 3 Faltsegmenten, die mittels einer aus Strangpreßprofilen gebildeten Gelenkverbindung faltbar sind, wobei die Gelenkverbindungen wechselseitig auf der Außen- und Innenseite der Faltsegmente angeordnet sind.

## Claims

1. A hinged connection made from at least two profiles (1, 2) and a further clamping profile (3), which is designed as a two-part axle for the two bearing shells of the hinge, the profiles (1, 2) comprising in the connecting plane (17) facing the hinge a sickle-shaped groove (4, 5) in each case and parallel to the connecting plane (17) a hook-shaped extension (12, 13) opening towards the profile in each case, the outer curve of the sickle-shaped groove (4, 5) lying on a circumcircle which touches the connecting plane (17) and the joint-side outer surface of the profiles (1, 2), and the inner surface of the hook-shaped extension (12, 13) being designed as a cylindrical groove lying concentric to the circumcircle, and furthermore the clamping profile (3) being formed by a profile which is C-shaped in cross section with a projecting end and a sliding surface lying opposite the other (6, 7) in each case, and the clamping profile (3) being rotatably mounted with the projecting ends (8, 9) in the inner surfaces of the hook-shaped extensions (10, 11),
characterised in that the projecting ends (8, 9) of the clamping profile (3) are T-shaped, one limb of the projecting ends being in contact in each case with the inner surface of the hook-shaped extensions (10, 11) and one limb being in contact with the inner surface of the sickle-shaped groove (4, 5), the outer surfaces of the sliding surfaces (6, 7) are rotatably mounted in the inner surfaces of the sickle-shaped grooves (4, 5), correspondingly formed sliding profiles (18, 19, 38, 39) are arranged at least on one of the two tips of the respective T-shaped projecting ends and the profiles (1, 2) are formed from extruded profiles.

2. A hinged connection according to claim 1, characterised in that the projecting end not comprising a sliding profile is tubular.

3. A hinged connection according to one of the preceding claims, characterised in that the outer curve of the sickle-shaped groove (4, 5) essentially has the shape of the first quadrant of the circumcircle.

4. A hinged connection according to one of the preceding claims, characterised in that the length of the hook-shaped extension (12, 13) approximately corresponds to the diameter of the circumcircle less the thickness of the clamping profile (3).

5. A hinged connection according to one of the preceding claims, characterised in that, viewed in cross section, the cylindrical groove in the extension (12, 13) adopts the shape of a half to three-quarter cylinder, the opening facing the sickle-shaped groove (4, 5).

6. A hinged connection according to one of the preceding claims, characterised in that the outer contour of the limb (6, 7) of the clamping profile (3) has the shape of a quarter circle.

7. A hinged connection according to one of the preceding claims, characterised in that, viewed in cross section, the projecting ends (8, 9) of the clamping profile (3) have the shape of a half to three-quarter cylinder.

8. A hinged connection according to one of the preceding claims, characterised in that the projecting ends (8, 9) are arranged at right angles to the connecting plane (17).

9. A hinged connection according to one of the preceding claims, characterised in that, in their extended state, the extruded profiles (1, 2) rest on rounded enlarged sections (14, 15) in the connecting plane (17).

10. A hinged connection according to one of the preceding claims, characterised in that the extruded profiles (1, 2) comprises a groove/pin connection (16) in the connecting plane.

11. A folding wall or folding door with a hinged connection according to one of the preceding claims, comprising at least 3 folding segments, which can be folded by means of a hinged connected formed from extruded profiles, the hinge connections being arranged alternately on the outside and inside of the folding segments.

## Revendications

1. Articulation composée d'au moins deux profilés (1, 2) et d'un autre profilé à profil de crampon (3) qui constitue un axe en deux parties pour les deux coquilles de palier de l'articulation, les profilés (1, 2) présentant chacun une rainure en forme de faucille (4, 5) le long du plan de jointure (17), vers le côté d'articulation, et, parallèlement au plan de jointure (17), un prolongement en forme de crochet (12, 13) qui s'ouvre vers le côté du profilé, l'arc extérieur de la rainure en forme de faucille (4, 5) se trouvant sur un cercle qui touche le plan de jointure (17) et la surface externe côté articulation des profilés (1, 2), tandis que la surface interne du prolongement en forme de crochet (12, 13) constitue une rainure de forme cylindrique, située concentriquement au cercle, et le profilé à profil de crampon (3) constitué par un profilé en forme de C en section transversale étant muni, de chaque côté, d'une terminaison, et d'une surface de glissement (6, 7) qui fait face aux autres, et dans lequel le profilé à profil de crampon (3) tourillonne par ses terminaisons (8, 9) dans les surfaces internes des prolongements en forme de crochet (10, 11),
caractérisée en ce que les terminaisons (8, 9) du profilé à profil de crampon (3) sont en forme de T, une branche de chacune des terminaisons étant en contact avec la surface interne des prolongements (10, 11) en forme de crochet et chaque branche étant en contact avec la surface interne de la rainure (4, 5) en forme de faucille, et les surfaces externes de la surface de glissement (6, 7) étant montées rotatives dans les surfaces internes des rainures (4, 5) en forme de faucille, en ce que, sur au moins l'une des deux pointes des terminaisons en forme de T, sont disposés des profilés de glissement (18, 19, 38, 39) de configuration correspondante, et en ce que les profilés (1, 2) sont constitués par des profilés filés à la presse.

2. Articulation selon la revendication 1,
caractérisée en ce que la terminaison qui ne présente pas de profilé de glissement est réalisée en forme de tube.

3. Articulation selon une des revendications précédentes,
caractérisée en ce que l'arc extérieur de la rainure (4, 5) en forme de faucille présente sensiblement la forme du premier quadrant du cercle.

4. Articulation selon une des revendications précédentes,
caractérisée en ce que la longueur du prolongement (12, 13) en forme de crochet correspond à peu près au diamètre du cercle, après déduction de l'épaisseur du profilé à profil de crampon (3).

5. Articulation selon une des revendications précédentes,
caractérisée en ce que la rainure cylindrique du prolongement (12, 13) présente, en section transversale, la forme d'un segment de cylindre compris entre la moitié et les trois quarts d'un cylindre, l'ouverture étant dirigée vers la rainure (4, 5) en forme de faucille.

6. Articulation selon une des revendications précédentes,
caractérisée en ce que le contour extérieur des branches (6, 7) du profilé à profil de crampon (3) présente la forme d'un quart de cercle.

7. Articulation selon une des revendications précédentes,
caractérisée en ce que les terminaisons (8, 9) du profilé à profil de crampon (3) possèdent, en section transversale, la forme d'un segment de cylindre compris entre la moitié et les trois quarts d'un cylindre.

8. Articulation selon une des revendications précédentes,
caractérisée en ce que les terminaisons (8, 9) sont disposées perpendiculairement au plan de jointure (17).

9. Articulation selon une des revendications précédentes,
caractérisée en ce que les profilés filés à la presse (1, 2) sont appuyés sur des épaississements arrondis (14, 15) au droit du plan de jointure (17).

10. Articulation selon une des revendications précédentes,
caractérisée en ce que les profilés filés à la presse (1, 2) présentent un assemblage à rainure/languette (16) dans le plan de jointure.

11. Paroi pliante ou porte pliante équipée d'une articulation selon une des revendications précédentes, composée d'au moins trois segments repliables qui peuvent être repliés au moyen d'articulations formées de profilés filés à la presse, dans laquelle les articulations sont disposées en alternance sur le côté extérieur et sur le côté intérieur des segments repliables.
